# EUROPÄISCHE PATENTSCHRIFT

(11) **EP 2 818 250 B1**
(45) Veröffentlichungstag und Bekanntmachung des Hinweises auf die Patenterteilung: **20.11.2019**
(21) Anmeldenummer: 14168812.7
(22) Anmeldetag: 19.05.2014
(51) Int. Cl.: B03B 5/10, B03B 9/04

(54) **Verfahren zur Aufbereitung von Müllverbrennungsschlacke**
Method for the treatment of refuse incineration slag
Procédé de préparation de cendres d'incinération de déchets

(30) Priorität: 27.06.2013 AT 5009613 U
(43) Veröffentlichungstag der Anmeldung: 31.12.2014
(73) Patentinhaber: NUA Abfallwirtschaft GmbH, 2514 Traiskirchen (AT)
(72) Erfinder: Stockinger, Gerhard, 3251 Purgstall (AT)
(74) Vertreter: Puchberger & Partner Patentanwälte

(56) Entgegenhaltungen:
- EP-A1- 0 913 172
- DE-C- 410 048
- DE-C- 852 532
- DE-C1- 4 123 277
- JP-A- 2010 234 217

## Beschreibung

Die Erfindung betrifft ein Verfahren zur Aufbereitung von Müllverbrennungsschlacke.

Bei der Aufbereitung und Metallrückgewinnung von Müllverbrennungsschlacke wird die von der Müllverbrennung verbleibende Schlacke in der Regel zerkleinert und durch Abscheidemechanismen separiert. Bekannte Abscheidemechanismen, die industriell zu diesem Zweck verwendet werden, sind etwa Magnetabscheidung, Induktionsabscheidung, NE-Abscheidung, sensorgestützte Systeme zur Abscheidung, Windsichtung oder Handsortierung.

Weiters sind aus dem Stand der Technik Verfahren bekannt, bei denen unter Verwendung eines Schwing-Setzabscheiders gesiebte Müllverbrennungsschlacke in eine Schwerfraktion und eine Leichtfraktionen separiert wird, nämlich die DE 41 23 277 C1, die EP 0 913 172 A1, sowie die DE 410 048 C.

Es können jedoch mit diesen derzeit verwendeten Techniken nicht alle in der Schlacke befindlichen Metalle in wirtschaftlicher Weise rückgewonnen werden. Auch kann, wenn nicht hinreichend Metalle aus der Schlacke entfernt werden, die aufbereitete Schlacke aufgrund des zu hohen Restmetallgehalts nicht als Baustoff verwendet werden. Weiters ist eine Auftrennung in mehr als zwei Fraktionen nicht auf einfache Art möglich möglich.

Es ergibt sich somit die Aufgabe, ein Verfahren zur Aufbereitung und Metallrückgewinnung von Müllverbrennungsschlacke zu schaffen, welches einerseits in der Lage ist, Müllverbrennungsschlacke zu einem hohen Grad aufzubereiten, sodass diese als Baustoff verwendbar ist, es andererseits ermöglicht, die in der Schlacke befindlichen Restmetalle zu einem hohen Grad auszusondern, und eine Separierung in mehrere Fraktionen ermöglicht.

Diese Aufgabe wird erfindungsgemäß gelöst, indem Müllverbrennungsschlacke zunächst zerkleinert und gesiebt wird und danach durch einen Schwing-Setzabscheider in verschiedene Fraktionen unterschiedlicher Dichte separiert wird. Die Separierung erfolgt in eine Schwerfraktion umfassend Metalle, eine Leichtfraktion umfassend Mineralik und eine Schwimmfraktion umfassend Kunststoffe, Holz, Papier oder Gasbeton. Das ausgesonderte Schwergut wird direkt in ein Schwergutlager und das Schwimmgut wird direkt in ein Schwimmgutlager transportiert wird. Das Leichtgut wird durch einen Induktionsabscheider zum Abscheiden metallischer Materialien geleitet.

Es kann erfindungsgemäß vorgesehen sein, vor oder nach dem Schwing-Setzabscheider zusätzliche Abscheidemechanismen, insbesondere die oben erwähnten bekannten Abscheidemechanismen für Schlacke, eingesetzt werden. Die Verwendung des Schwing-Setzabscheiders kann insbesondere bei bestehenden Abscheideverfahren und Abscheideanlagen an Stelle oder zusätzlich zu bekannten Abscheidemechanismen vorgesehen sein. Auch die Reihenfolge der eingesetzten Abscheidemechanismen kann an die jeweilige Aufgabenstellung angepasst werden.

Die erfindungsgemäße Trennung von Schlackebestandteilen durch einen Schwing-Setzabscheider nutzt die meist höhere spezifische Dichte von Metallen gegenüber mineralischen Bestandteilen der Schlacke aus. Ergebnis des Verfahrens ist eine mit Mischmetallen angereicherte Metallfraktion, sowie eine mineralische Fraktion ohne Metalle, und eine Schwimmfraktion umfassend Kunststoffe, Holz, Papier oder Gasbeton.

Die Trennung erfolgt in einem Wasserbad. Dadurch wird die physikalische Eigenschaft von Festkörpern, wonach diese bei unterschiedlicher Dichte im strömenden, pulsierenden Wasser unterschiedliches Sedimentationsverhalten, insbesondere unterschiedliche Sedimentationsgeschwindigkeiten aufweisen, ausgenutzt. Das unterschiedliche Absetzverhalten in einem Wasserbad wird genutzt, um das Absetzen leichterer Partikel durch die Erzeugung einer Aufwärtsströmung im Wasserbad zu bremsen, sie in Schwebe zu halten und abziehen zu können, während die schwereren Partikel gegen die Aufwärtsströmung absinken und derart abgeschieden werden.

Durch dieses Trennprinzip können Materialien mit einer Dichtedifferenz ab ca. 0,2 kg/dm³ voneinander separiert werden. Zusätzlich ist eine Abscheidung von Schwimmgütern an der Oberfläche des pulsierenden Wasserbades möglich. Es ist eine Trennung von Materialien mit Korngröße von 1 mm und darüber möglich.

Erfindungsgemäß ergibt sich bei der Verwendung eines derartigen Setzverfahrens zur Aufbereitung von Müllverbrennungsschlacke aus Abfallverbrennungsanlagen mit gewinnungswürdigen Gehalten an FE- und NE-Metallen eine hohe Effizienz, zumal die Dichtedifferenzen zwischen den Metallen (ausgenommen Aluminium) und den sonstigen Verbrennungsrückständen sehr ausgeprägt sind.

Die Erfindung bezieht sich neben dem Verfahren zur Aufbereitung von Müllverbrennungsschlacke auf die Verwendung eines Schwing-Setzabscheiders zur Separierung von metallischen Rückständen bei der Aufbereitung von Müllverbrennungsschlacke.

Vorteilhafte Ausführungsformen der Erfindung ergeben sich aus den Ansprüchen, der Beschreibung und den Zeichnungen.

Im Folgenden wird die Erfindung anhand eines Ausführungsbeispiels näher erläutert. Es zeigen:
- Fig. 1:: ein Ausführungsbeispiel eines erfindungsgemäßen Verfahrens zur Aufbereitung von Müllverbrennungsschlacke;
- Fig. 2:: schematische Darstellung eines Schwing-Setzabscheiders zur Verwendung in dem erfindungsgemäßen Verfahren;
- Fig. 3a-3b:: schematische Skizzen einer erfindungsgemäßen Vorrichtung zur Aufbereitung von Müllverbrennungsschlacke.

Fig. 1 zeigt die wesentlichen Schritte einer Ausführungsform des erfindungsgemäßen Verfahrens in Form eines Flussdiagramms. Zunächst erfolgt eine Vorsiebung des Schlackematerials sowie eine Zerkleinerung durch Brechen, und in Folge eine Nasssiebung.

Die in Fig. 1 dargestellten Trennschritte sind jedoch optional und können bei dem erfindungsgemäßen Verfahren in ihrer Reihenfolge verändert oder auch weggelassen werden.

Danach wird das Material in einen Aufgabebunker eingebracht. Ein Magnetscheider separiert die magnetisierbaren Materialien, bevor das Material in die Schwing-Setzmaschine eingebracht wird. Diese verfügt in der vorliegenden Ausführungsform über mehrere Entwässerungssiebe, siehe Beschreibung der Fig. 2.

Während das ausgesonderte Schwergut direkt in ein Schwergutlager, und das Schwimmgut direkt in ein Schwimmgutlager transportiert wird, muss n das Leichtgut durch einen Induktionsabscheider zum Abscheiden metallischer Materialien geleitet werden.

Das verbleibende Wasser kann in Grobschlamm und Feinschlamm getrennt werden und optional durch einen Wendelscheider oder Trennherd geleitet werden, und die herausgefilterten Restmetalle werden ebenfalls in ein Schwergutlager transportiert.

Je nach Zustand der eingesetzten Müllverbrennungsschlacke und Aufbereitungsziel können die genannten Aggregate zusätzlich zur Schwing-Setztechnik eingesetzt werden.

Fig. 2 zeigt einen Schwing-Setzabscheider zur Verwendung in dem erfindungsgemäßen Verfahren. Müllverbrennungsschlacke wird in eine mit Wasser gefüllte Kammer mit einem Sieb eingebracht, wobei die Kammer pulsierend mit Druck beaufschlagt wird, wodurch sich in der Kammer ein pulsierender Wasserspiegel ausbildet. Die eingebrachte Schlacke trennt sich entsprechend ihrer jeweiligen Dichte in Komponenten auf, die in unterschiedlicher Höhe in der Kammer im Wasserbad schweben: Dichtere Komponenten driften nach unten, weniger dichte Komponenten driften nach oben. Über eine Steuerung wird das Schwergut abgezogen.

Fig. 3a - 3b zeigen schematische Skizzen einer erfindungsgemäßen Vorrichtung zur Aufbereitung von Müllverbrennungsschlacke. Die Schlacke wird mittels Radlader über einen Aufgabetrichter einem Aufgabeförderband zugeführt und über dieses zum oberen Ende der Setzmaschine (Modul 2) in rd. 6,00 m Höhe befördert.

Allenfalls in der Schlacke enthaltene größere magnetische Metallteile werden durch einen Überbandmagnet, der nach dem Aufgabetrichter über dem Aufgabeförderband angeordnet ist, entnommen und seitlich in einen Auffangbehälter zur Verwertung abgeworfen.

Die Setzmaschine ist auf einer rd. 2,50 m hohen Stahlrahmentragkonstruktion aufgebaut (Modul 1), welches die Steuerungstechnik bzw. die zugehörigen Schaltkästen beherbergt.

Die Setzmaschine selbst weist eine Höhe von rd. 3,50 m auf und besteht aus einem mit Wasser gefüllten Kasten in dem das Wasser mechanisch mit rd. 60 Hüben pro Minute vertikal nach oben gehoben bzw. nach unten abgesenkt wird, wodurch die Wasserfüllung in eine vertikal schwingende Bewegung versetzt wird. Die Wasserbewegung kann auch pneumatisch erfolgen.

Im oberen Drittel des Kastens im Wasser ist ein von der Materialaufgabe zum entgegengesetzten Ende abfallender, fix montierter Siebbelag (0.5mm -2 mm Lochung) angeordnet, auf den die Schlacke vom Aufgabeförderband abgeworfen wird, wobei sie gleichzeitig von oben bei der Aufgabe mit Wasser besprüht wird, was einen kontinuierlichen Wasserausgleich im Kasten sicherstellt und die hydraulische Trennung von aneinander haftenden Partikeln fördert.

Durch die Kraft des schwingenden Wasserbades einerseits und durch die Schwerkraft andererseits bewegen sich die Partikel größer als die Sieblochung auf dem Lochblech zur Austragsöffnung am entgegengesetzten Ende. Partikel < als 1-2 mm hingegen sinken durch den Sog, der während der Abwärtsbewegung des pulsierenden Wasserkörpers entsteht, durch das Lochblech in trichterförmige Auffangwannen im sich bewegenden Boden des Kastens ab, von wo sie hydraulisch der Entwässerungseinrichtung (Modul 4) zugeführt werden.

Der auf dem Lochblech verbleibende Materialstrom > 1-2 mm wird durch die pulsierende Bewegung des Wasserkörpers in Partikel größerer und kleinerer Dichte aufgetrennt. Die Partikel geringerer Dichte (Leichtfraktion = Schlacke) werden durch die Aufwärtsströmung des Wasserbades an der Oberfläche des sich vorwärts bewegenden Materialstromes angereichert, während sich Partikel höherer Dichte (Schwerfraktion = potenziell FE- und NE-Metalle) in der unteren Ebene des Materialstromes direkt über dem Lochblech konzentrieren.

Die Schwerfraktion wird über eine schwimmergesteuerte Austragevorrichtung am Ende des Kastens der Setzmaschine abgezogen, die Leichtfraktion über eine darüber liegende Austragsvorrichtung. Beide Materialströme werden, derart separiert, der anschließenden Entwässerungseinrichtung (Modul 4) zugeführt.

Durch diese physikalisch bedingten und hydraulisch-mechanisch in geeigneter Weise unterstützten Vorgänge wird die gewünschte Trennung der Leichtfraktion von der Schwerfraktion in einem kontinuierlichen Betrieb bewirkt.

Die Wasseraufbereitungsvorrichtung (Modul 4) ist auf einer rd. 2,00 m hohen Stahlrahmentragkonstruktion (Modul 3) aufgebaut. Im Modul 3 ist der Auffangbehälter für das aus der Entwässerung anfallende Wasser montiert, in dem auch der Materialstrom < 0,5mm - 2 mm aus der Setzmaschine eingeleitet wird.

Im Modul 4 wird durch einen Hydrozyklon der Schlamm mit Durchmesser etwa > 0,1mm abgeschieden und der Leichtfraktion zugeführt. Das Überschusswasser aus diesem Behandlungsschritt wird in die Vorratsbehälter zum Wasserkreislauf abgeleitet.

Die Entwässerungseinrichtungen bestehen aus drei hochfrequent schwingenden Entwässerungsrinnen. Auf eine dieser Rinnen wird die Leichtfraktion aufgegeben, und das durch die Schwingung der Rinnen von den Partikeln abgetrennte Wasser fließt in den unterhalb in Modul 3 angeordneten Auffangbehälter ab.

Auf die zweite Entwässerungsrinne wird die Schwerfraktion aufgegeben und ebenfalls wie oben beschrieben entwässert. Von der Entwässerungseinrichtung rutschen die nunmehr auf zwei Fraktionen reduzierten Materialströme auf zwei im Anschluss angeordnete Austragbänder, von denen das eine die FE- und NE-Metallmischung in eine Sammelmulden zur weiteren Verwertung und das andere die weitergehend entmetallisierte Schlacke auf der Oberfläche des Abfallkörpers abwirft. Von dort wird dieser Austrag mittels Radlader aufgenommen und in die Deponie eingebaut.

Allenfalls in der aufgegebenen Schlacke noch enthaltene unverbrannte Reste (z.B. Holzpartikel, Kunststofffetzen etc.) = Schwimmgut verbleiben ebenfalls an der Oberfläche des Materialstromes in der Setzmaschine, werden getrennt von den anderen Fraktionen seitlich abgezogen und einer eigenen Entwässerungseinrichtung zugeführt, die nach demselben Prinzip funktioniert, wie die oben beschriebenen. Das ausgeschleuste Schwimmgut wird einer zulässigen Behandlung (z.B. Verbrennung) zugeführt.

## Patentansprüche

1. Verfahren zur Aufbereitung von Müllverbrennungsschlacke, wobei zerkleinerte und gesiebte Müllverbrennungsschlacke durch einen Schwing-Setzabscheider in Fraktionen unterschiedlicher Dichte separiert wird, wobei die Separierung in eine Schwerfraktion umfassend Metalle, eine Leichtfraktion umfassend Mineralik und eine Schwimmfraktion umfassend Kunststoffe, Holz, Papier oder Gasbeton erfolgt und wobei die Separierung in einer Flüssigkeit, nämlich in einem vertikal schwingenden Wasserbad erfolgt, **dadurch gekennzeichnet, dass** das ausgesonderte Schwergut direkt in ein Schwergutlager und das Schwimmgut direkt in ein Schwimmgutlager transportiert wird, und dass das Leichtgut durch einen Induktionsabscheider zum Abscheiden metallischer Materialien geleitet wird.

2. Verfahren nach Anspruch 1, **dadurch gekennzeichnet, dass** durch ein im oberen Teil des Wasserbads vertikal in Richtung des Materialstroms abfallendes Lochblech mit 0,5mm - 2 mm Lochung kleinere Partikel abgetrennt werden.

3. Verfahren nach Anspruch 1 oder 2, **dadurch gekennzeichnet, dass** im Oberflächenbereich des Wasserbades schwimmendes Material separat abgeschieden wird.

4. Verfahren nach einem der Ansprüche 1 bis 3, **dadurch gekennzeichnet, dass** die Müllverbrennungsschlacke zur Separierung zusätzlich einen oder mehrere Magnetabscheider, Induktionsabscheider und/oder Wendelscheider durchläuft, die vor oder nach dem Schwing-Setzabscheider angeordnet sind.

5. Verfahren nach einem der Ansprüche 1 bis 4, **dadurch gekennzeichnet, dass** das abgeschiedene Material zur Entwässerung eine hochfrequent schwingende Entwässerungsrinne durchläuft.

6. Verwendung eines Schwing-Setzabscheiders zur Separierung von Bestandteilen unterschiedlicher Dichte bei der Aufbereitung zerkleinerter und gesiebter Müllverbrennungsschlacke, wobei eine Separierung in eine Schwerfraktion umfassend Metalle, eine Leichtfraktion umfassend Mineralik und eine Schwimmfraktion umfassend Kunststoffe, Holz, Papier oder Gasbeton erfolgt und wobei die Separierung in einer Flüssigkeit, nämlich in einem vertikal schwingenden Wasserbad erfolgt, **dadurch gekennzeichnet, dass** das ausgesonderte Schwergut direkt in ein Schwergutlager, und das Schwimmgut direkt in ein Schwimmgutlager transportiert wird, und dass das Leichtgut durch einen Induktionsabscheider zum Abscheiden metallischer Materialien geleitet wird.

## Claims

1. Method for treating waste incineration slag, wherein crushed and screened waste incineration slag is separated into fractions of different densities by means of a vibrating settling separator, wherein the separation occurs into a heavy fraction comprising metals, a light fraction comprising minerals, and a floating fraction comprising plastics, wood, paper or gas concrete, and wherein the separation takes place in a liquid, that is in a vertically oscillating water bath, **characterized in that** the separated heavy material is transported directly into a heavy material store and the floating material is transported directly into a floating material store, and **in that** the light material is passed through an induction separator for separating metallic materials.

2. Method according to claim 1, **characterized in that** smaller particles are separated by a perforated sheet with a perforation of 0.5 mm - 2 mm which is vertically inclined towards the material flow in the upper part of the water bath.

3. Method according to claim 1 or 2, **characterized in that** material floating in the surface area of the water bath is separated separately.

4. Method according to one of claims 1 to 3, **characterized in that** for separation the waste incineration slag additionally passes through one or more magnetic separators, induction separators and/or spiral separators, which are arranged before or after the vibrating settling separator.

5. Method according to one of claims 1 to 4, **characterized in that** for dewatering the separated material passes through a drainage channel oscillating at high frequency.

6. Use of a vibrating settling separator for separating components of different densities when treating crushed and screened waste incineration slag, wherein a separation occurs into a heavy fraction comprising metals, a light fraction comprising minerals, and a floating fraction comprising plastics, wood, paper or gas concrete, and wherein the separation takes place in a liquid, that is in a vertically oscillating water bath, **characterized in that** the separated heavy material is transported directly into a heavy material store and the floating material is transported directly into a floating material store, and **in that** the light material is passed through an induction separator for separating metallic materials.

## Revendications

1. Procédé de traitement de scories d'incinération de déchets, dans lequel des scories d'incinération de déchets broyées et tamisées sont séparées par un séparateur vibrant décanteur en fractions de densité différente, dans lequel la séparation s'effectue en une fraction lourde comprenant des métaux, une fraction légère comprenant des minéraux, et une fraction flottante comprenant des matières plastiques, du bois, du papier ou du béton de gaz, et dans lequel la séparation a lieu dans un liquide, à savoir dans un bain d'eau oscillant verticalement, **caractérisé en ce que** le produit lourd séparé est transporté directement dans une réserve de produit lourd et le produit flottant est transporté directement dans une réserve de produit flottant, et **en ce que** le produit léger passe par un séparateur à induction pour séparer les matériaux métalliques.

2. Procédé selon la revendication 1, **caractérisé en ce que** des particules plus petites sont séparées par une tôle perforée avec une perforation de 0,5 mm - 2 mm qui est inclinée verticalement en direction du flux de matériau dans la partie supérieure du bain d'eau.

3. Procédé selon la revendication 1 ou 2, **caractérisé en ce que** le produit flottant dans la zone de surface du bain d'eau est séparé séparément.

4. Procédé selon l'une des revendications 1 à 3, **caractérisé en ce que** pour la séparation les scories d'incinération de déchets passent en outre par un ou plusieurs séparateurs magnétiques, séparateurs à induction et/ou séparateurs hélicoïdaux, qui sont disposés avant ou après le séparateur vibrant décanteur.

5. Procédé selon l'une des revendications 1 à 4, **caractérisé en ce que** pour la déshydratation le matériau séparé passe par un canal de déshydratation oscillant à haute fréquence.

6. Utilisation d'un séparateur vibrant décanteur pour séparer des composants de densité différente dans le traitement de scories d'incinération de déchets broyées et tamisées, dans laquelle une séparation s'effectue en une fraction lourde comprenant des métaux, une fraction légère comprenant des minéraux, et une fraction flottante comprenant des matières plastiques, du bois, du papier ou du béton de gaz, et dans lequel la séparation a lieu dans un liquide, à savoir dans un bain d'eau oscillant verticalement, **caractérisé en ce que** le produit lourd séparé est transporté directement dans une réserve de produit lourd et le produit flottant est transporté directement dans une réserve de produit flottant, et **en ce que** le produit léger passe par un séparateur à induction pour séparer les matériaux métalliques.
